# EUROPÄISCHE PATENTANMELDUNG

(11) **EP 4 786 726 A1**
(43) Veröffentlichungstag der Anmeldung: **05.08.2026**
(21) Anmeldenummer: 25155033.1
(22) Anmeldetag: 30.01.2025
(51) Int. Cl.: E21B 17/03, E21B 3/02

(54) **BOHRSTANGENELEMENT ZUM ÜBERTRAGEN EINES DREHMOMENTS, BOHRANORDNUNG UND BOHRGERÄT**

(71) Anmelder: BAUER Maschinen GmbH, 86529 Schrobenhausen (DE)
(72) Erfinder: Dipl.-Ing. Wiedenmann, Ulli, 86529 Schrobenhausen (DE)
(74) Vertreter: Wunderlich & Heim Patentanwälte PartG mbB

(57) **Zusammenfassung**

Bohrstangenelement (10) zum Übertragen eines Drehmoments und/oder von Kräften mit einem länglichen Stangengrundkörper (11), einer oberen Aufhängeeinrichtung (20) zum Aufhängen des Bohrstangenelements (10) an einem Tragelement (80), einem Drehlager (50), welches zwischen der Aufhängeeinrichtung (20) und dem Stangengrundkörper (11) angeordnet ist, wobei der Stangengrundkörper (11) relativ zur Aufhängeeinrichtung (20) um eine Stangenlängsachse drehbar gelagert ist, einer Bohrgestängekupplung (25) zur Herstellung einer lösbaren, drehmoment- und/oder kraftübertragenden Verbindung zwischen dem Bohrstangenelement (10) und einem externen Bohrwerkzeug, einer Verriegelungseinrichtung (27), welche im Bereich der Bohrgestängekupplung (25) angeordnet und zum Verriegeln und/oder Entriegeln der Verbindung zwischen dem Bohrstangenelement (10) und dem externen Bohrwerkzeug ausgebildet ist, und einer Drehdurchführung (40), durch welche mindestens eine Leitung für ein Betriebsmedium und/oder über elektrische oder optische Signale transportierte Daten von einer relativ zum Tragelement (80) feststehenden Zuführleitung (82) zu mindestens einer mit dem Stangengrundkörper (11) mit-rotierbaren Grundleitung (30) übertragbar ist. Die Grundleitung (30) ist in der Richtung der Stangenlängsachse des Stangengrundkörpers (11) zu einer Übergabe-Schnittstelle im Bereich der Bohrgestängekupplung (25) geführt und die Übergabe-Schnittstelle (23) ist ausgestaltet, um im Zusammenhang mit der Herstellung der drehmoment- und/oder kraftübertragenden Verbindung zwischen dem Bohrstangenelement (10) und dem externen Bohrwerkzeug eine Verbindung mit einer kompatiblen Gegen-Schnittstelle (24) auf der Seite des externen Werkzeugs herzustellen, um das Betriebsmedium und/oder die über elektrische oder optische Signale transportierten Daten zwischen der Grundleitung (30) und dem externen Werkzeug zu übertragen. Die mindestens eine Grundleitung (30) umfasst vorzugsweise eine Leitung für ein Betriebsmedium und/oder Steuersignale zum Betätigen eines Stellantriebs für die Verriegelungseinrichtung (27), insbesondere zum Verriegeln und/oder Entriegeln der Verriegelungseinrichtung (27).

## Beschreibung

Die Erfindung betrifft ein Bohrstangenelement zum Übertragen eines Drehmoments und/oder von Kraft, insbesondere von Axialkräften wie Schub- und Zugkräften, eine damit ausgestattete Bohranordnung und ein mit dem Bohrstangenelement oder der Bohranordnung ausgestattetes Bohrgerät.

Die Erfindung betrifft ganz allgemein das Gebiet des Spezialtiefbaus und die dabei verwendeten Bohrwerkzeuge und Bohrstangenelemente, beispielsweise Kellystangen.

Bohrstangenelemente werden für die Herstellung von Bohrungen mit Drehbohrgeräten verwendet und übertragen ein Drehmoment des Drehgetriebes und eine Vorschuboder Zugkraft des Vorschubsystems, das ggf. auch eine Haupt- oder Hilfswinde umfassen kann, gleichzeitig auf ein Bohrwerkzeug in der Tiefe eines Bohrlochs. Eine Kellystange als Beispiel eines Bohrstangenelements besteht aus einem Einzelrohr oder auch aus mehreren teleskopierbaren Rohren für Bohrtiefen von 15 - 100 m mit einem System aus miteinander für eine Drehmomentübertragung formschlüssig in Eingriff stehenden axialen Mitnehmerleisten.

Die EP 2 821 585 A1 offenbart eine Bohrvorrichtung mit einem drehend antreibbaren Bohrgestänge (Bohrstangenelement) mit einer Innenleitung, einem drehsteifen Tragseil, einem zwischen dem Bohrgestänge und dem Tragseil angeordneten Drehgelenk, welches ein mit dem Tragseil in Verbindung stehendes Halteglied und ein mit dem drehbaren Bohrgestänge in Verbindung stehendes Drehglied aufweist, einer Leitung und einer Drehdurchführung, welche zum Durchleiten von Fluid oder Daten zwischen der Leitung und der Innenleitung des Bohrgestänges ausgebildet ist. Die Drehdurchführung weist einen mit dem Bohrgestänge verbundenen Rotor und einen nicht drehenden Stator auf, an welchem die Leitung angeschlossen ist. Bei diesem Bohrstangenelement kann unmittelbar an einer Außenseite eines Stangengrundkörpers ein Drehmoment im Bereich der Drehdurchführung eingeleitet werden. Unabhängig von der Drehmomenteinleitung kann über das Tragseil eine axiale Kraft, etwa zum Heben oder Senken des Bohrstangenelements, aufgenommen werden. Dabei läuft der Kraftfluss unmittelbar über ein stangenförmiges Verbindungselement von einer Aufhängeeinrichtung an dem Tragseil durch die Drehdurchführung hindurch.

Aus der EP 3 882 398 B1 ist ein weiteres Beispiel eines Bohrstangenelements zum Übertragen eines Drehmoments und/oder von Kraft bekannt, die einen länglichen Stangengrundkörper, entlang welchem mindestens eine Grundleitung für ein Fluid und/oder elektrischen Strom und/oder Daten verläuft, eine obere Aufhängeeinrichtung zum Aufhängen des Bohrstangenelements an einem Tragelement, ein Drehlager, welches zwischen der Aufhängeeinrichtung und dem Stangengrundkörper angeordnet ist, wobei der Stangengrundkörper relativ zur Aufhängeeinrichtung um eine Stangenlängsachse drehbar gelagert ist, und eine Drehdurchführung, durch welche eine Leitungsverbindung zwischen mindestens einer relativ zum Tragelement feststehenden Zuführleitung und der mindestens einen Grundleitung des drehbar gelagerten Stangengrundkörpers gebildet ist, aufweist. Innerhalb des Stangengrundkörpers und insbesondere in einem Innenhohlraum verlaufen die Grundleitungen, bis diese in einem Bereich oberhalb einer Werkzeuganschlusseinrichtung in radial gerichteten Leitungsanschlüssen zur Ausgabe eines Fluids oder zur Übermittlung von Daten nach Außen münden. Eine Verbindung eines Bohrwerkzeugs mit diesen Leitungsanschlüssen erfolgt außerhalb des Bohrstangenelements durch entsprechende Anschlußleitungen, die manuell an den Leitungsanschlüssen angeschlossen werden müssen.

Aus der EP 3 910 160 B1 ist eine halbautomatische Bohrgestängekupplung zum Bilden einer drehfesten, drehmoment- und/oder kraftübertragenden Verbindung zwischen einem Bohrstangenelement und einem Bohrwerkzeug bekannt, mit einer hülsenförmigen Kupplungsaufnahme, die korrespondierend zu einer sogenannten Kellybox quaderförmig mit einer oberen Einführöffnung und Seitenöffnungen für den Durchgang eines Riegelbolzens, welcher radial verstellbar zwischen einer Entriegelungsposition und einer Verriegelungsposition gelagert ist, ausgebildet ist. Der Riegelbolzen wird durch eine Spannfeder in die Verriegelungsposition vorbelastet, während eine Entriegelung über ein Rückstellglied erfolgt, welches manuell oder energiebetrieben in seine zurückgezogene Entriegelungsposition betätigt wird. An der Unterseite der Kupplungsaufnahme ist ein ringförmiger Anschlussbereich vorgesehen, welcher fest mit dem Bohrwerkzeug verbunden ist.

Zwar erlaubt die aus der EP 3 910 160 B1 bekannte halbautomatische Bohrgestängekupplung zumindest eine Entriegelung aus der Ferne ohne manuellen Eingriff, allerdings erfordern die bestehenden Lösungen immer noch relativ umfangreiche manuelle Eingriffe und umfangreiches Fachwissen zum Anschluss eines Werkzeugs an einem Bohrstangenelement, insbesondere wenn das Werkzeug zum Betrieb oder zu Zwecken der Betriebsüberwachung mit einem Fluid oder elektrischem Strom als Betriebsmedien und/oder Daten versorgt werden oder solche mit einem Tiefbaugerät austauschen muss.

Außerdem besteht ein Risiko darin, dass Werkzeuge mit Bohrgestängen gekoppelt werden, die möglicherweise nicht kompatibel zueinander oder aufeinander abgestimmt sind, so dass Betriebsmedien oder Daten nicht zuverlässig zwischen Werkzeug und Bohrgestänge bzw. weiter mit dem Bohrgerät ausgetauscht werden und in der Folge Betriebsstörungen auftreten oder keine optimal auf das Werkzeug abgestimmte Betriebssteuerung erfolgt.

Der Erfindung liegt die **Aufgabe** zugrunde, ein Bohrstangenelement zum Übertragen eines Drehmoments und/oder einer Kraft anzugeben, welches hinsichtlich der Arbeiten im Zusammenhang mit der Kopplung mit einem Bohrwerkzeug weiter verbessert, insbesondere vereinfacht ist. Ein weiterer Aspekt der Erfindung ist die Bereitstellung einer mit dem Bohrstangenelement ausgestatteten Bohranordnung und eines mit dem Bohrstangenelement oder der Bohranordnung ausgestatteten Bohrgeräts.

Die Aufgabe wird erfindungsgemäß durch ein Bohrstangenelement mit den Merkmalen des Anspruchs 1, eine Bohranordnung mit den Merkmalen des Anspruchs 12 bzw. ein Bohrgerät mit den Merkmalen des Anspruchs 13 gelöst. Bevorzugte Ausführungsbeispiele des Bohrstangenelements sind in den abhängigen Ansprüchen angegeben.

Das erfindungsgemäße Bohrstangenelement zum Übertragen eines Drehmoments und/oder von Kräften umfasst einen länglichen Stangengrundkörper, eine obere Aufhängeeinrichtung zum Aufhängen des Bohrstangenelements an einem Tragelement, ein Drehlager, welches zwischen der Aufhängeeinrichtung und dem Stangengrundkörper angeordnet ist, wobei der Stangengrundkörper relativ zur Aufhängeeinrichtung um eine Stangenlängsachse drehbar gelagert ist, eine Bohrgestängekupplung zur Herstellung einer lösbaren, drehmoment- und/oder kraftübertragenden Verbindung zwischen dem Bohrstangenelement und einem externen Bohrwerkzeug, eine Verriegelungseinrichtung, welche im Bereich der Bohrgestängekupplung angeordnet und zum Verriegeln und/oder Entriegeln der Verbindung zwischen dem Bohrstangenelement und dem externen Bohrwerkzeug ausgebildet ist, und eine Drehdurchführung, durch welche mindestens eine Leitung für ein Betriebsmedium (das im Sinne der Erfindung ein Fluid, beispielsweise ein Hydraulikmedium oder Druckluft, oder elektrischer Strom zum Betreiben von Funktionselementen des externen Werkzeugs wie Aktuatoren, Motoren, etc. sein kann) und/oder über elektrische oder optische Signale transportierte Daten (Steuerdaten, Betriebsdaten oder im Zuge der Bearbeitung erfasste Messdaten, die zum oder vom Werkzeug übermittelt werden) von einer relativ zum Tragelement feststehenden Zuführleitung zu mindestens einer mit dem Stangengrundkörper mit-rotierbaren Grundleitung übertragbar ist.

Die Grundleitung ist zu einer Übergabe-Schnittstelle im Bereich der Bohrgestängekupplung geführt und die Übergabe-Schnittstelle ist ausgestaltet, um im Zusammenhang mit der Herstellung der drehmoment- und/oder kraftübertragenden Verbindung zwischen dem Bohrstangenelement und dem externen Bohrwerkzeug eine Verbindung mit einer kompatiblen Gegen-Schnittstelle auf der Seite des externen Werkzeugs herzustellen, vorzugsweise automatisch, um das Betriebsmedium und/oder die über elektrische oder optische Signale transportierten Daten zwischen der Grundleitung und dem externen Werkzeug zu übertragen.

Ferner kann die mindestens eine Grundleitung eine Leitung für ein Betriebsmedium und/oder Steuersignale zum Betätigen eines Stellantriebs für die Verriegelungseinrichtung, insbesondere zum Verriegeln und/oder Entriegeln der Verriegelungseinrichtung umfassen.

Eine Grundidee der Erfindung kann darin gesehen werden, die im Inneren des Stangengrundkörpers des Bohrstangenelements geführte Grundleitung nicht zu Anschlüssen an einer Außenseite des Stangengrundkörpers zu führen, wo der Anschluß mit dem externen Bohrwerkzeug manuell hergestellt werden muss, sondern diese Grundleitung mittels der Übergabe-Schnittstelle im Bereich der Bohrgestängekupplung mit der dazu kompatiblen Gegen-Schnittstelle auf der Seite des externen Werkzeugs zu verbinden, vorzugsweise automatisch, um dann, wenn das externe Bohrwerkzeug auch mechanisch (d. h. drehmoment- und/oder kraftübertragend) an der Bohrgestängekupplung mit dem Bohrstangenelement gekoppelt ist bzw. wird (also gleichzeitig oder nach erfolgter mechanischer Kopplung), das über die Grundleitung transportierte Betriebsmedium wie elektrische Leistung und/oder über elektrische oder optische Signale transportierte Daten zwischen der Grundleitung und dem externen Werkzeug über diese interne Schnittstelle zu übertragen. Auch die Betätigung des Stellantriebs der Verriegelungseinrichtung kann über die Grundleitung erfolgen. Dadurch können aufwendige manuelle Arbeiten im Zusammenhang mit dem Anschluss des Bohrwerkzeugs und Fehler in diesem Zusammenhang vermieden werden.

Gleichzeitig ermöglicht die Erfindung eine Erweiterung des Bohrstangenelements um "intelligente" Funktionen wie den Austausch von Daten zur Steuerung oder zur Überwachung des Bohrwerkzeugs bzw. des Bohrvorgangs und die interne Leitung und Übertragung der Daten und Betriebsmedien durch den Stangengrundkörper und die Schnittstelle bis zum Bohrwerkzeug vermeidet eine Beschädigung der im Stand der Technik zumindest im Bereich des Bohrwerkzeuganschlusses außerhalb des Bohrstangenelements geführten Leitungen oder eine Übertragung der Daten/Betriebsmedien ohne dass die mechanische Kopplung zuverlässig hergestellt ist.

Vorzugsweise weist das Bohrstangenelement ein Mittel zum Identifizieren des externen Werkzeugs, vorzugsweise eines Vorhandenseins an einer Kopplungsposition und/oder eines Bautyps, auf, und die Herstellung der drehmoment- und/oder kraftübertragenden Verbindung zwischen dem Bohrstangenelement und dem externen Bohrwerkzeug mittels der Verriegelung der Verrieglungseinrichtung, und/oder die Herstellung der Verbindung zwischen der Übergabe-Schnittstelle und der Gegen-Schnittstelle zur Übertragung des Betriebsmediums und/oder der Daten erfolgt in Abhängigkeit von einer Freigabe als Ergebnis der Identifizierung des externen Bohrwerkzeugs. Indem der Typ des anzubauenden Bohrwerkzeugs durch eine technische Einrichtung identifiziert wird (z. B. durch ein Auslesen eines am Werkzeug angebrachten Transponders oder einer anderweitig angebrachten Kodierung), kann verhindert werden, dass ein falsches oder inkompatibles Werkzeug an der Bohrgestängekupplung des Bohrstangenelements angekuppelt wird, was beispielsweise zu einer Beschädigung der Kupplung führen könnte oder, noch riskanter, zu einer fehlerhaften mechanischen Verbindung. Außerdem kann die Auswahl der zum Werkzeug zu übertragenden Betriebsmedien und/oder der elektrischen Leistung und/oder Daten durch eine Steuerung der Baumaschine auf den erfassten Werkzeugtyp abgestimmt werden.

Vorzugsweise umfasst das Bohrstangenelement eine erste Steuereinrichtung, die ausgestaltet ist, um die Identifizierung des externen Bohrwerkzeugs und die darauf basierende Freigabe als Funktion einer Maschinensteuerung einer Baumaschine, mit der das Bohrstangenelement eingesetzt wird, oder autonom, insbesondere unabhängig von einer Maschinensteuerung einer Baumaschine, mit der das Bohrstangenelement eingesetzt wird, durchzuführen. Die Steuereinrichtung kann also entweder in eine übergeordnete Maschinensteuerung der Baumaschine integriert sein, oder kann in das Bohrstangenelement selbst integriert sein, so dass dieses die Identifizierung des anzukoppelnden Werkzeugs und mechanische Verriegelung/Entriegelung zumindest teilweise unabhängig von der Baumaschine ausführen kann. Diese Funktion erlaubt die Nutzung der Sicherungsfunktion auch mit einer Baumaschine, deren Steuerung selbst nicht auf dem neuesten Stand ist oder nicht mit den erforderlichen Daten und Funktionen zu den Werkzeugen ausgestattet ist.

Vorzugsweise ist die Übergabe-Schnittstelle ausgestaltet, um die Verbindung mit der kompatiblen Gegen-Schnittstelle auf der Seite des externen Bohrwerkzeugs nur dann herzustellen, wenn die drehmoment- und/oder kraftübertragende Verbindung der Bohrgestängekupplung mit dem externen Bohrwerkzeug bestätigt hergestellt ist. Auch diese Funktion erhöht die Sicherheit des Betriebs, indem die Betriebsmedien und/oder Daten erst dann über die Schnittstelle geleitet werden, diese also erst dann "aktiviert" wird, wenn die mechanische Kopplung bestätigt ist. Dadurch kann beispielsweise auch eine zu frühzeitige Übertragung von Betriebsmedien (Fluide, elektrischer Strom etc.) an das Werkzeug verhindert werden, das dann ggf. in die Umgebung austreten kann, während ggf. noch Personal an dem oder im Bereich des Werkzeugs tätig ist.

Vorzugsweise umfasst das Bohrstangenelement eine zweite Steuereinrichtung, die ausgestaltet ist, um die Herstellung der drehmoment- und/oder kraftübertragenden Verbindung der Bohrgestängekupplung als Grundlage für die Herstellung der Verbindung zwischen der Übergabe-Schnittstelle und der kompatiblen Gegen-Schnittstelle zu verifizieren, insbesondere mittels einer Überwachung der Verrieglungseinrichtung. Auch diese Funktion erweitert die Möglichkeit des Bohrstangenelements, den mechanischen Kopplungszustand des Werkzeugs an der Verriegelungseinrichtung autonom - d. h. ggf. ohne Rückgriff auf die Steuerung der Baumaschine - zu überprüfen und erst dann die Verbindung der Schnittstelle herzustellen bzw. zu "aktivieren", wenn der Verrieglungszustand verifiziert worden ist. Auch dadurch kann das Bohrstangenelement mit intelligenten Sicherheitsfunktionen erweitert werden, die ggf. bei einer Baumaschine aufgrund der längeren Nutzungsdauer oder fehlender Aktualisierungen der Steuerung nicht vorhanden sind.

Vorzugsweise ist die zweite Steuereinrichtung ausgestaltet, um die Erfassung der Herstellung der drehmoment- und/oder kraftübertragenden Verbindung und die Herstellung der Verbindung der Übergabe-Schnittstelle mit der kompatiblen Gegen-Schnittstelle bei positiver Erfassung zu steuern, vorzugsweise als Funktion einer Maschinensteuerung einer/der Baumaschine, mit der das Bohrstangenelement eingesetzt wird, oder autonom, insbesondere unabhängig von einer Maschinensteuerung einer Baumaschine, mit der das Bohrstangenelement eingesetzt wird. Auch diese Funktion erlaubt eine Erweiterung der Nutzbarkeit und Sicherheitsfunktionen im Zusammenhang mit der mechanischen Kopplung und der Verbindung zum Übertragen der Betriebsmedien und Daten zwischen dem Werkzeug und dem Bohrstangenelement.

Um die Grundleitung vor Beschädigungen durch äußere Einflüsse zu schützen, kann diese in einem Innenhohlraum des länglichen Stangengrundkörpers angeordnet sein.

Zur Herstellung der mechanischen Kopplung zwischen Werkzeug und Bohrstangenelement kann die Bohrgestängekupplung eine hülsenförmige Kupplungsaufnahme, die an einem von dem Bohrstangenelement und dem externen Bohrwerkzeug angeordnet ist, und ein zapfenförmiges Kupplungsglied, welches zum Bilden einer dreh-, zug- und druckfesten Verbindung in die Kupplungsaufnahme axial einsteckbar ist und welches an dem anderen von dem Bohrstangenelement und dem externen Bohrwerkzeug angeordnet ist, aufweisen. Eine solche mechanische Verbindungsanordnung ist an sich bekannt, ist aber zuverlässig zu steuern und zu überwachen, was für die Anwendung im Rahmen der Erfindung von Vorteil ist.

Um das Bohrstangenelement als Innenkellystange einer Kellystangenanordnung eizusetzen, können an einer Außenseite des Stangengrundkörpers axial gerichtete Anschlagleisten für eine Drehmomentübertragung von einem Außenrohr verlaufen. Ferner kann das Bohrstangenelement zusätzlich teleskopierbar ausgebildet sein, insbesondere als eine teleskopierbare Kellystangenanordnung.

Die Erfindung stellt auch eine Bohranordnung bereit, mit einem erfindungsgemäßen Bohrstangenelement, an welchem ein externes Bohrwerkzeug angeordnet ist, oder ein Bohrgerät, beispielsweise in der Bauart einer Baumaschine, insbesondere Tiefbaumaschine, mit einem Drehantrieb zum drehenden Antreiben eines Bohrgestängeelements, wobei als das Bohrgestängeelement ein erfindungsgemäßes Bohrstangenelement oder eine erfindungsgemäße Bohranordnung vorgesehen sein kann.

Dadurch lassen sich die Vorteile der Erfindung auch mit diesen größeren Funktionseinheiten realisieren.

Die Erfindung wird nachfolgend anhand von bevorzugten Ausführungsbeispielen weiter erläutert, welche schematisch in den Zeichnungen dargestellt sind.
Fig. 1 zeigt eine perspektivische Ansicht eines erfindungsgemäßen Bohrgerätes, an dem eine Kellystangenanordnung als Beispiel einer mit einem erfindungsgemäßen Bohrstangenelement ausgestatteten Bohranordnung aufgehängt ist;
Fig. 2 zeigt eine teilgeschnittene und verkürzte Darstellung einer Mehrfach-Kellystangenanordnung als Beispiel mit einem erfindungsgemäßen Bohrstangenelement als Innenkellystange; und
Fig. 3 zeigt eine schematische Darstellung einer Bohrgestängekupplung zur mechanischen Kopplung zwischen einem Bohrwerkzeig und dem Bohrstangenelement zum Übertragen eines Drehmoments und/oder von Axialkräften wie Schub- und Zugkräften, wobei eine erfindungsgemäß in diesem Bereich angeordnete Übergabe-Schnittstelle für Betriebsmedien und/oder Daten weggelassen ist, und
Fig. 4 zeigt die Bohrgestängekupplung von Fig. 3 in drei Phasen der Kopplung und mit einer schematischen Darstellung der integrierten Übergabe-Schnittstelle und dem Identifizierungsmittel.

Gemäß Fig. 1 ist ein erfindungsgemäßes Bohrgerät 70 mit einem Trägergerät 71 dargestellt. Das Trägergerät 71 umfasst einen Oberwagen 72, welcher drehbar auf einem Unterwagen 73 gelagert ist, der seinerseits ein Raupenfahrwerk aufweist. An dem Oberwagen 72 ist ein im Wesentlichen vertikal gerichteter Mast 74 gelagert, entlang welchem ein Bohrgeräteschlitten 75 mit einem Drehantrieb 76 verschiebbar gelagert ist. Über ein als Tragseil ausgebildetes Tragelement 80 ist eine Kellystangenanordnung 100 (die ein erfindungsgemäßes Bohrstangenelement 10 als Innenkellystange verwendet) bzw. das Bohrstangenelement 10 an einer oberen Aufhängeeinrichtung 20 an dem Tragelement 80 aufgehängt, und ragt nach unten durch den ringförmigen Drehantrieb 76 hindurch.

An einem unteren Ende der Innenkellystange der Kellystangenanordnung 100 kann an einer Werkzeuganschlusseinrichtung 25 ein nicht dargestelltes Bohrwerkzeug, beispielsweise ein Kastenbohrer, angebracht werden. Über mindestens eine Zuführleitung 82 kann beispielsweise Hydraulikfluid von dem Trägergerät 71 über die Aufhängeeinrichtung 20 der Kellystangenanordnung 100 und über diese einem an der Unterseite angebrachten Bohrwerkzeug zugeführt werden.

Eine Kellystangenanordnung 100 mit einem erfindungsgemäßen Bohrstangenelement 10 als Innenkellystange ist in Fig. 2 im Detail dargestellt. Neben dem Bohrstangenelement 10 als Innenkellystange sind ein erstes Bohrgestängerohr 12, welches ein Zwischenkellyrohr bildet, und ein äußeres zweites Bohrgestängerohr 14 vorgesehen, welches als ein Außenkellyrohr dient. Wie bei Kellystangen üblich, können das innere Bohrgestängerohr (Bohrstangenelement) 10 und das zweite Bohrgestängerohr 14 sowie das dazwischen liegende erste Bohrgestängerohr 12 axial zueinander verfahren werden, so dass insgesamt eine teleskopierbare Kellystangenanordnung 100 gebildet ist. Über einen formschlüssigen Eingriff zwischen inneren und äußeren axialen Anschlagleisten kann dabei in grundsätzlich bekannter Weise eine Drehmoment- und/oder Kraftübertragung zwischen den einzelnen Kellystangenelementen erfolgen, während eine axiale Verschiebbarkeit gewährleistet ist, wobei aber auch Verriegelungstaschen für eine axiale Verriegelung vorgesehen sein können.

Ebenso kann die Kellystangenanordnung auch noch weitere Zwischenkellyrohre aufweisen oder kann als eine sogenannte Einfachkelly ausgeführt sein, d. h. das Bohrstangenelement 10 wird nur durch die sogenannte nicht teleskopierbare Innenkellystange gebildet.

An dem äußeren zweiten Bohrgestängerohr 14 (bzw. an der Innenkellystange bei einer Einfachkelly) ist ein kragenförmiger Anschlagring 16 angebracht, welcher zum Aufsetzen der Kellystangenanordnung 100 an einer Oberseite des Drehantriebs 76 des Bohrgeräts 70 dient. Weiterhin können in einem unteren Bereich in grundsätzlich bekannter Weise Dämpfungselemente 28 aus einem Gummimaterial vorgesehen sein, um axiale Stöße zwischen dem inneren Bohrstangenelement 10 und den äußeren Bohrgestängerohren 12 und 14 abzupuffern.

Innerhalb eines Innenhohlraumes 13 eines rohrförmigen länglichen Stangengrundkörpers 11 des Bohrstangenelements 10 verlaufen mehrere Grundleitungen 30. In ihrem unteren Bereich münden diese im Bereich der unteren Werkzeuganschlusseinrichtung 25, die auch als Bohrgestängekupplung bezeichnet werden kann, und zur Herstellung einer lösbaren, drehmoment- und/oder kraftübertragenden Verbindung zwischen dem Bohrstangenelement 10 und dem externen Bodenbearbeitungswerkzeug, insbesondere einem Bohrwerkzeug, über eine grundsätzlich bekannte formschlüssige, drehmoment- und/oder kraftübertragende Verbindung dient.

Im Bereich der Bohrgestängekupplung 25 ist eine Verriegelungseinrichtung 27 angeordnet und zum Verriegeln und/oder Entriegeln der Verbindung zwischen dem Bohrstangenelement 10 und dem externen Bohrwerkzeug ausgebildet.

In ihrem oberen Bereich münden die Grundleitungen 30 in einer Verbindungseinrichtung 60 mit darin verlaufenden Verbindungsleitungen 68. Die Verbindungseinrichtung 60 kann beispielsweise so ausgestaltet sein, wie sie in der EP 3 882 398 B1 beschrieben ist.

Am oberen Endbereich der Verbindungseinrichtung 60 ist eine Drehdurchführung 40 angeordnet, welche ein topf- oder hülsenförmiges Außenteil 42 aufweist. Durch die Drehdurchführung 40 ist mindestens eine Leitung für ein Betriebsmedium und/oder Daten von einer relativ zum Tragelement 80 feststehenden Zuführleitung 82 zu einer mit dem Stangengrundkörper 11 mit-rotierbaren Grundleitung 30 übertragbar. Das Außenteil 42 ist drehfest mit der Verbindungseinrichtung 60 und dem Stangengrundkörper 11 verbunden. Weiterhin umfasst die Drehdurchführung 40 ein Innenteil 44, welches nach oben aus dem Außenteil 42 herausragt und relativ hierzu drehbar ist. An dem Innenteil 44 sind Zwischenleitungen 36 angeschlossen, welche nach oben durch ein ringförmiges Drehlager 50 bis zu einem zapfenförmigen Anschlusselement 21 verlaufen, an welchem radial gerichtete Zuführanschlüsse 22 für die mindestens eine Zuführleitung 82 vorgesehen sind. Das Drehlager 50 ist zwischen der Aufhängeeinrichtung 20 und dem Stangengrundkörper 11 angeordnet, so dass der Stangengrundkörper 11 relativ zur Aufhängeeinrichtung 20 um eine Stangenlängsachse drehbar gelagert ist.

Der Aufbau der Aufhängeeinrichtung 20 mit dem Anschlusselement 21 und dem Drehlager 50 kann ebenfalls wie in der EP 3 882 398 B1 beschrieben ausgeführt sein.

Die Grundleitung(en) 30 ist/sind in der Richtung der Stangenlängsachse des Stangengrundkörpers 11 zu einer in der Fig. 4 schematisch dargestellten Übergabe-Schnittstelle 23 im Bereich der Bohrgestängekupplung 25 geführt und sind in einem Innenhohlraum 13 des länglichen Stangengrundkörpers 11 angeordnet. Der Begriff "Grundleitung" umfasst einen oder mehrere Stränge für die jeweils zu transportierenden Betriebsmedien bzw. Daten kodierenden Signale, wobei diese Stränge Schlauch- oder Rohrleitungen (zum Transport von Fluiden wie Hydrauliköl oder Druckluft) oder Kabel mit entsprechendem Querschnitt (für eine Stromversorgung) oder Kabel und/oder optische Leiter mit einer Anzahl an Adern (für Daten/Steuersignale) umfassen. Im Falle von optischen Fasern können Single-Mode oder Multi-Mode Fasern verwendet werden, die mehrere Signale übertragen können. Die Stränge müssen auch nicht notwendig in einem einzigen Bündel zusammengefasst sein, sondern können in Gruppen angeordnet oder einzeln geführt sein.

Die Übergabe-Schnittstelle 23 ist ausgestaltet, um im Zusammenhang mit der Herstellung der drehmoment- und/oder kraftübertragenden Verbindung zwischen dem Bohrstangenelement 10 und dem externen Bohrwerkzeug eine Verbindung mit einer kompatiblen Gegen-Schnittstelle 24 auf der Seite des externen Werkzeugs herzustellen, um das/die Betriebsmedium/Betriebsmedien und/oder die Daten kodierenden Signale zwischen der/den Grundleitung(en) 30 und dem externen Werkzeug zu übertragen. Die Grundleitung(en) 30 umfasst/umfassen dabei vorzugsweise auch eine Leitung für ein Betriebsmedium und/oder Steuersignale zum Betätigen eines Stellantriebs 33 für die Verriegelungseinrichtung 27, insbesondere zum Verriegeln und/oder Entriegeln der Verriegelungseinrichtung 27 aus der Ferne, wobei die Leitungsführung zu einem solchen Stellantrieb in der Zeichnung nicht dargestellt ist. Die Übergabe-Schnittstelle 23 und die Gegen-Schnittstelle 24 kann demnach eine Anzahl verschiedener Kanäle umfassen, die jeweils über einen physischen Kontakt oder drahtlos ausgeführt sein können.

Die Übergabe-Schnittstelle 23 kann auch ausgestaltet sein, um im Zusammenhang mit der Herstellung der drehmoment- und/oder kraftübertragenden Verbindung zwischen dem Bohrstangenelement 10 und dem externen Bohrwerkzeug die Verbindung mit der kompatiblen Gegen-Schnittstelle 24 auf der Seite des externen Bohrwerkzeugs automatisch herzustellen.

Das Bohrstangenelement 10 kann ferner ein oder mehrere Mittel (Identifizierungsmittel) 26 zum Identifizieren des externen Bohrwerkzeugs, vorzugsweise eines Vorhandenseins an einer Kopplungsposition und/oder eines Bautyps, aufweisen, und die Herstellung der drehmoment- und/oder kraftübertragenden Verbindung zwischen dem Bohrstangenelement 10 und dem externen Bohrwerkzeug mittels der Verriegelung der Verrieglungseinrichtung 27, und/oder die Herstellung der Verbindung zwischen der Übergabe-Schnittstelle 23 und der Gegen-Schnittstelle 24 zur Übertragung des Betriebsmediums und/oder der Daten kann in Abhängigkeit von einer Freigabe als Ergebnis der Identifizierung des externen Bohrwerkzeugs erfolgen. Ein solches Mittel 26 in der Form eines Sensors oder einer Kamera ist in der Fig. 2 angedeutet. Anstelle eines solchen Sensors kann/können auch ein oder mehrere mechanische(r) Schalter oder schlüsselartige Elemente eingesetzt werden, der/die so platziert ist/sind, dass er/sie von einem korrekt angebauten Bohrwerkzeug (kontaktlos oder mechanisch) betätigt wird/werden und die korrekte Positionierung eines kompatiblen Werkzeugs feststellen sowie, vorzugsweise, in Abhängigkeit von einem Betätigungsmuster eine Diskriminierung zwischen verschiedenen kompatiblen Werkzeugen erlauben. In Fig. 3 ist mit dem Doppelpfeil eine weitere Alternative eines drahtlosen Sensors 26' im Bereich einer Kupplungsaufnahme 35 zum Erfassen der Kopplungsposition des externen Bohrwerkzeugs in der Bohrgestängekupplung 25 und bei entsprechender Ausgestaltung zum Identifizieren eines Typs des Werkzeugs angedeutet. Ein Beispiel für ein drahtloses Identifizierungsmittel ist eine Kombination aus einem RFID Chip, der beispielsweise an dem Werkzeug angebracht ist, und eine Lesevorrichtung, der an der Seite des Bohrstangenelements angebracht ist. Es können aber auch andere Konzepte eingesetzt werden, die auf einem Sender-EmpfängerAnordnung beruhen.

In Fig. 4 ist mit 26" schematisch ein Sensor (Identifizierungsmittel) für die Zwecke der Identifizierung des korrekten Kopplungszustands des Werkzeugs gezeigt, der kontaktlos oder mechanisch arbeiten kann und der bei entsprechender Ausgestaltung auch Daten betreffend den Bautyp des jeweiligen Werkzeugs erfassen und übermitteln kann.

Das Bohrstangenelement kann eine erste Steuereinrichtung umfassen, die ausgestaltet ist, um die Identifizierung des externen Bohrwerkzeugs und die darauf basierende Freigabe als Funktion einer externen Maschinensteuerung einer Baumaschine 70, mit der das Bohrstangenelement 10 eingesetzt wird, oder autonom, insbesondere unabhängig von einer Maschinensteuerung einer Baumaschine 70, mit der das Bohrstangenelement 10 eingesetzt wird, durchzuführen. Eine dafür erforderliche Steuereinheit kann in dem Bohrstangenelement 10 eingebaut sein und kann über die Grundleitung(en) 30 mit Betriebsmedien und/oder Daten versorgt werden bzw. Steuersignale ausgeben.

Die Übergabe-Schnittstelle 23 kann auch ausgestaltet sein, um die Verbindung mit der kompatiblen Gegen-Schnittstelle 24 auf der Seite des externen Bohrwerkzeugs nur dann herzustellen, wenn die drehmoment- und/oder kraftübertragende Verbindung der Bohrgestängekupplung 25 mit dem externen Bohrwerkzeug bestätigt hergestellt ist. Ein entsprechendes Steuerprogramm kann in der Steuereinheit implementiert sein.

Das Bohrstangenelement 10 kann auch eine zweite Steuereinrichtung umfassen, die ausgestaltet ist, um die Herstellung der drehmoment- und/oder kraftübertragenden Verbindung der Bohrgestängekupplung als Grundlage für die Herstellung der Verbindung zwischen der Übergabe-Schnittstelle und der kompatiblen Gegen-Schnittstelle zu verifizieren, insbesondere mittels einer Überwachung der Verrieglungseinrichtung 27. Eine solche Überwachung kann beispielsweise durch Erfassen einer bestimmten Position eines Verriegelungselements oder auch über die Betätigung eines Schalters in einer bestimmten Kopplungsstellung oder andere an sich bekannte Mittel erfolgen.

Die zweite Steuereinrichtung kann ferner ausgestaltet sein, um die Erfassung der Herstellung der drehmoment- und/oder kraftübertragenden Verbindung und die Herstellung der Verbindung der Übergabe-Schnittstelle mit der kompatiblen Gegen-Schnittstelle bei positiver Erfassung des Verriegelungszustands zu steuern, vorzugsweise als Funktion einer Maschinensteuerung einer/der Baumaschine 70, mit der das Bohrstangenelement 10 eingesetzt wird, oder autonom, insbesondere unabhängig von einer Maschinensteuerung einer Baumaschine, mit der das Bohrstangenelement 10 eingesetzt wird. Eine dafür erforderliche Steuereinheit kann ebenfalls in dem Bohrstangenelement 10 eingebaut sein und kann über die Grundleitungen 30 mit Betriebsmedien und/oder Daten versorgt werden bzw. Steuersignale ausgeben. Die Funktionen der einzelnen Steuereinheiten können auch in einer gemeinsamen Steuereinheit zusammengefasst sein.

Die Bohrgestängekupplung 25 kann, wie in Fig. 3 stark schematisch dargestellt ist, beispielsweise eine hülsenförmige Kupplungsaufnahme 35, die an einem von dem Bohrstangenelement 10 und dem externen Bohrwerkzeug angeordnet ist, und ein zapfenförmiges Kupplungsglied 34, welches zum Bilden einer dreh-, zug- und druckfesten Verbindung in die Kupplungsaufnahme 35 axial einsteckbar ist und welches an dem anderen von dem Bohrstangenelement 10 und dem externen Bohrwerkzeug angeordnet ist, aufweisen. Die Verrieglungseinrichtung 27 umfasst hier ein Paar von Riegelbolzen 31, die von gegenüberliegenden Seiten über Federelemente 37 in eine Verriegelungsposition vorbelastet werden, in der die Riegelbolzen 31 formschlüssig in eine Verriegelungsausnehmung 32 hineinragen, wenn das zapfenförmige Kupplungsglied 34 ebenfalls formschlüssig und in korrekter Position in die hülsenförmige Kupplungsaufnahme 35 eingesetzt ist. Das zapfenförmige Kupplungsglied 34 ist im gezeigten Beispiel an einem unteren Ende des Bohrstangenelements 10 angebracht, während die dazu passend ausgebildete Kupplungsaufnahme 35 hier an einem (nicht dargestellten) Bohrwerkzeug angebracht ist.

Durch Stellelemente 33, beispielsweise mit einem hydraulischen, pneumatischen, elektromotorischen oder elektromagnetischen Aktuator, können die Riegelbolzen 31 durch Zufuhr des entsprechenden Betriebsmediums gezielt in die zurückgezogene Position bewegt werden, um die Verrieglungseinrichtung aus der Ferne zu entriegeln. Dieser Verrieglungsmechanismus ist nur beispielhaft und kann auch anderweitig ausgestaltet sein, beispielswiese so, dass die Aktuatoren auch zum Verbringen der Riegelbolzen 31 in die Verriegelungsstellung ausgestaltet sein können.

## Patentansprüche

1. Bohrstangenelement (10) zum Übertragen eines Drehmoments und/oder von Kräften mit
- einem länglichen Stangengrundkörper (11),
- einer oberen Aufhängeeinrichtung (20) zum Aufhängen des Bohrstangenelements (10) an einem Tragelement (80),
- einem Drehlager (50), welches zwischen der Aufhängeeinrichtung (20) und dem Stangengrundkörper (11) angeordnet ist, wobei der Stangengrundkörper (11) relativ zur Aufhängeeinrichtung (20) um eine Stangenlängsachse drehbar gelagert ist,
einer Bohrgestängekupplung (25) zur Herstellung einer lösbaren, drehmoment- und/oder kraftübertragenden Verbindung zwischen dem Bohrstangenelement (10) und einem externen Bohrwerkzeug,
- einer Verriegelungseinrichtung (27), welche im Bereich der Bohrgestängekupplung (25) angeordnet und zum Verriegeln und/oder Entriegeln der Verbindung zwischen dem Bohrstangenelement (10) und dem externen Bohrwerkzeug ausgebildet ist, und
- einer Drehdurchführung (40), durch welche mindestens eine Leitung für ein Betriebsmedium und/oder über elektrische oder optische Signale transportierte Daten von einer relativ zum Tragelement (80) feststehenden Zuführleitung (82) zu mindestens einer mit dem Stangengrundkörper (11) mit-rotierbaren Grundleitung (30) übertragbar ist,
- wobei die Grundleitung (30) in der Richtung der Stangenlängsachse des Stangengrundkörpers (11) zu einer Übergabe-Schnittstelle (23) im Bereich der Bohrgestängekupplung (25) geführt ist und die Übergabe-Schnittstelle (23) ausgestaltet ist, um im Zusammenhang mit der Herstellung der drehmoment- und/oder kraftübertragenden Verbindung zwischen dem Bohrstangenelement (10) und dem externen Bohrwerkzeug eine Verbindung mit einer kompatiblen Gegen-Schnittstelle (24) auf der Seite des externen Werkzeugs herzustellen, um das Betriebsmedium und/oder die über elektrische oder optische Signale transportierten Daten zwischen der Grundleitung (30) und dem externen Werkzeug zu übertragen, und
- wobei die Grundleitung (30) vorzugsweise eine Leitung für ein Betriebsmedium und/oder Steuersignale zum Betätigen eines Stellantriebs für die Verriegelungseinrichtung (27) umfasst, insbesondere zum Verriegeln und/oder Entriegeln der Verriegelungseinrichtung (27).

2. Bohrstangenelement (10) gemäß Anspruch 1,
**dadurch gekennzeichnet,**
**dass** die Übergabe-Schnittstelle (23) ausgestaltet ist, um im Zusammenhang mit der Herstellung der drehmoment- und/oder kraftübertragenden Verbindung zwischen dem Bohrstangenelement (10) und dem externen Bohrwerkzeug die Verbindung mit der kompatiblen Gegen-Schnittstelle (24) auf der Seite des externen Bohrwerkzeugs automatisch herzustellen,

3. Bohrstangenelement (10) gemäß Anspruch 1 oder 2,
**dadurch gekennzeichnet,**
**dass** das Bohrstangenelement (10) ein Mittel (26; 26'; 26") zum Identifizieren des externen Bohrwerkzeugs, vorzugsweise eines Vorhandenseins an einer Kopplungsposition und/oder eines Bautyps, aufweist, und die Herstellung der drehmoment- und/oder kraftübertragenden Verbindung zwischen dem Bohrstangenelement (10) und dem externen Bohrwerkzeug mittels der Verriegelung der Verrieglungseinrichtung (27), und/oder die Herstellung der Verbindung zwischen der Übergabe-Schnittstelle (23) und der Gegen-Schnittstelle (24) zur Übertragung des Betriebsmediums und/oder der über elektrische oder optische Signale transportierten Daten in Abhängigkeit von einer Freigabe als Ergebnis der Identifizierung des externen Bohrwerkzeugs erfolgt.

4. Bohrstangenelement (10) gemäß Anspruch 3,
**dadurch gekennzeichnet,**
**dass** das Bohrstangenelement eine erste Steuereinrichtung umfasst, die ausgestaltet ist, um die Identifizierung des externen Bohrwerkzeugs und die darauf basierende Freigabe als Funktion einer Maschinensteuerung einer Baumaschine (70), mit der das Bohrstangenelement (10) eingesetzt wird, oder autonom, insbesondere unabhängig von einer Maschinensteuerung einer Baumaschine (70), mit der das Bohrstangenelement (10) eingesetzt wird, durchzuführen.

5. Bohrstangenelement (10) gemäß einem der Ansprüche 1 bis 4,
**dadurch gekennzeichnet,**
**dass** die Übergabe-Schnittstelle (23) ausgestaltet ist, um die Verbindung mit der kompatiblen Gegen-Schnittstelle (24) auf der Seite des externen Bohrwerkzeugs nur dann herzustellen, wenn die drehmoment- und/oder kraftübertragende Verbindung der Bohrgestängekupplung (25) mit dem externen Bohrwerkzeug bestätigt hergestellt ist.

6. Bohrstangenelement (10) gemäß Anspruch 5,
**dadurch gekennzeichnet,**
**dass** das Bohrstangenelement (10) eine zweite Steuereinrichtung umfasst, die ausgestaltet ist, um die Herstellung der drehmoment- und/oder kraftübertragenden Verbindung der Bohrgestängekupplung (25) als Grundlage für die Herstellung der Verbindung zwischen der Übergabe-Schnittstelle (23) und der kompatiblen Gegen-Schnittstelle (24) zu verifizieren, insbesondere mittels einer Überwachung der Verrieglungseinrichtung (27).

7. Bohrstangenelement (10) gemäß Anspruch 6,
**dadurch gekennzeichnet,**
**dass** die zweite Steuereinrichtung ausgestaltet ist, um die Erfassung der Herstellung der drehmoment- und/oder kraftübertragenden Verbindung und die Herstellung der Verbindung der Übergabe-Schnittstelle (23) mit der kompatiblen Gegen-Schnittstelle (24) bei positiver Erfassung zu steuern, vorzugsweise als Funktion einer Maschinensteuerung einer/der Baumaschine (70), mit der das Bohrstangenelement (10) eingesetzt wird, oder autonom, insbesondere unabhängig von einer Maschinensteuerung einer Baumaschine, mit der das Bohrstangenelement (10) eingesetzt wird.

8. Bohrstangenelement (10) gemäß einem der Ansprüche 1 bis 7,
**dadurch gekennzeichnet,**
**dass** die Grundleitung (30) in einem Innenhohlraum (13) des länglichen Stangengrundkörpers (11) angeordnet ist.

9. Bohrstangenelement (10) gemäß einem der Ansprüche 1 bis 8,
**dadurch gekennzeichnet,**
**dass** die Bohrgestängekupplung (25) aufweist:
- eine hülsenförmige Kupplungsaufnahme (35), die an einem von dem Bohrstangenelement (10) und dem externen Bohrwerkzeug angeordnet ist, und
- ein zapfenförmiges Kupplungsglied (34), welches zum Bilden einer dreh, zug- und druckfesten Verbindung in die Kupplungsaufnahme (35) axial einsteckbar ist und welches an dem anderen von dem Bohrstangenelement (10) und dem externen Bohrwerkzeug angeordnet ist.

10. Bohrstangenelement (10) nach einem der Ansprüche 1 bis 9,
**dadurch gekennzeichnet,**
**dass** an einer Außenseite des Stangengrundkörpers (11) axial gerichtete Anschlagleisten für eine Drehmomentübertragung von einem Außenrohr verlaufen.

11. Bohrstangenelement (10) nach einem der Ansprüche 1 bis 10,
**dadurch gekennzeichnet,**
**dass** das Bohrstangenelement (10) teleskopierbar ausgebildet ist, insbesondere als eine teleskopierbare Kellystangenanordnung (100).

12. Bohranordnung mit
einem Bohrstangenelement (10), an welchem ein externes Bohrwerkzeug angeordnet ist,
**dadurch gekennzeichnet,**
**dass** als das Bohrstangenelement (10) ein Bohrstangenelement (10) nach einem der Ansprüche 1 bis 11 vorgesehen ist.

13. Bohrgerät mit
einem Drehantrieb (76) zum drehenden Antreiben eines Bohrgestängeelementes,
**dadurch gekennzeichnet,**
**dass** als das Bohrgestängeelement ein Bohrstangenelement (10) nach einem der Ansprüche 1 bis 11 oder eine Bohranordnung nach Anspruch 12 vorgesehen ist.
